# EUROPÄISCHE PATENTSCHRIFT

(11) **EP 3 189 909 B1**
(45) Veröffentlichungstag und Bekanntmachung des Hinweises auf die Patenterteilung: **02.12.2020**
(21) Anmeldenummer: 16002381.8
(22) Anmeldetag: 24.10.2012
(51) Int. Cl.: B21D 53/30, B21D 22/14, B21D 5/00

(54) **VORRICHTUNG UND VERFAHREN ZUM HERSTELLEN EINES LEICHT-METALLRADES**
DEVICE AND METHOD FOR PRODUCING A LIGHTWEIGHT METAL WHEEL
DISPOSITIF ET PROCÉDÉ DE FABRICATION D'UNE ROUE EN MÉTAL LÉGER

(30) Priorität: 27.10.2011 DE 102011117034
(43) Veröffentlichungstag der Anmeldung: 12.07.2017
(62) Teilanmeldung aus: 12818482.7
(73) Patentinhaber: Ronal AG, 4624 Härkingen (CH)
(72) Erfinder: Muffatto, Giorgio, I-30035 Mirano (VE) (IT)
(74) Vertreter: Lichti - Patentanwälte Partnerschaft mbB

(56) Entgegenhaltungen:
- EP-A1- 1 712 310
- EP-A1- 1 714 714
- DE-A1- 2 053 005
- DE-A1- 2 231 842
- DE-A1- 10 322 752
- JP-A- S5 263 164

## Beschreibung

Die Erfindung betrifft eine Vorrichtung und ein Verfahren zum Herstellen eines Leichtmetallrades aus einer Vorform.

Die Erfindung bezieht sich auf das Herstellen von Leichtmetallrädern insbesondere aus Aluminium oder Aluminium-Legierung mittels Flowforming. Hierbei handelt es sich um eine Unterform des Shear Forming, während im Deutschen unterschiedliche Begriffe, wie Fließ(druck)walzen, Rotationswalzen oder Streckwalzen verwendet werden und hier letzterer Begriff benutzt werden soll. Beim Streckwalzen handelt es sich um ein nicht spanabhebendes Formverfahren zum Endformen von Rotationskörpern aus Leichtmetall, wie Aluminium oder Aluminiumelegierungen, insbesondere Metallrädern.

Hierbei wird die Vorform eines Rades mit einer rotationssymmetrischen Mantelausbildung auf einem einfachen, sich drehenden Werkzeug, einem Spanndorn aufgesetzt, der mit der Vorform in Drehung versetzt wird. Am Umfangsrand greifen mehrere unterschiedlich ausgeformte Streckwalzen mit radialem Druck an der rotationssymmetrischen Umfangswand der Vorform an und werden entlang dieser, also in einer axialen Komponente während der Drehung der Vorform bewegt, wodurch einerseits eine Verdichtung des Materials erfolgt, andererseits dieses durch die sich im Wesentlichen in Achsrichtung bewegenden Streckwalzen gestreckt und damit verformt wird und eben bei Herstellung eines Metallrades zur Felge desselben. Am unteren Umfangsrand wird auf einem Absatz des Drehdorns das in der Regel innere Felgenhorn des zu bildenden Rades ausgebildet. Dieser Bearbeitungsvorgang, an sich ein Kaltverformungsvorgang, kann bei einer erhöhten Temperatur bis zu 350°C vorgenommen werden, wobei zu beachten ist, dass alleine durch den Verformungsvorgang mittels der Streckwalzen eine Erwärmung ohnehin erfolgt. Derartige Verfahren sind grundsätzlich aus der US 2003/0145466 A1 oder der ITVI20040061 A bekannt.

Nachteilig ist, dass die innere oder Unterseite des herzustellenden Rades durch die Form des Spanndorns vorgegeben ist und der Umfangsrand des Felgenhorns gegebenenfalls nur in aufwändiger Weise durch Abfahren desselben mit den Streckwalzen endgeformt werden kann, wozu einerseits komplizierte Steuerungsvorgänge der Bewegung erforderlich sind, andererseits das Spanndorn stören kann.

Die EP 1 712 310 und die EP 1 714 714 A1 betreffen das Anformen einer Sprengringnut bei der Fertigung von Schrägschulterfelgen für Lastkraftwagen. Derartige Felgen werden üblicherweise in einem Drückwalzprozess bearbeitet. Hierzu wird ein Felgenrohling, der in Regel aus einem zu einem Hohlzylinder gerundeten und stumpf geschweißten Blechstreifen, damit aus Stahl, besteht, durch Andrücken von Drückwalzen verformt. Zum Anformen der Sprengringnut wird das Werkstück in Drehung um seine Längsachse versetzt. Das Anformen erfolgt durch Verformen einer Nut und anschließendes mittels eines - von der Innenseite her angreifenden - Formelements im Wesentlichen von der Längsachse weg erfolgendes Umformen des Endbereichs des Werkstücks um ein - außen an der Werkstückwand vorgesehenes - ein vorgegebenes Nutprofil aufweisendes Gegenelement. Es erfolgt hier also lediglich ein Umformen des Blechstreifens im Bereich der zu formenden Sprengringnut zu dieser.

Die DE 2 053 005 und die DE 2 231 842 betreffen Verfahren und Vorrichtung zur Herstellung von Schrägschulterfelgen an sich (wie sie dann nach den vorgenannten Druckschriften mit einer Nut versehen werden). Hier greifen ebenfalls im Betrieb axial feste Werkzeuge an der Mantelwand des herzustellenden Rads an und insbesondere - ebenso wie bei den vorgenannten Druckschriften - Profilrollen 14, 15 von innen am unteren Bereich der Mantelwandung zur Herstellung des Felgenhorns. Zum Zeitpunkt der beiden vorstehend genannten Druckschriften gab es das Flowforming-Verfahren noch nicht.

Die DE 103 22 752 A1 betrifft ein Verfahren zum Herstellen von Werkstücken aus Blech mit mindestens einer Verzweigung durch einen Umformvorgang, wobei unter anderem auch Felgen für Kraftfahrzeuge angesprochen sind. Aber auch hier geht es lediglich um das reine Umformen dahingehend, dass im Bereich einer zuvor eingebrachten Biegestelle mittels einer angreifenden Umformwalze (2-2c) mindestens ein von der Blechebene wegweißender Flansch aus dem Blech geformt wird, wobei Bereiche dieses Flansches unterschiedlich befestigt, also komprimiert werden sollen und damit am Endprodukt unterschiedliche Stärke aufweisen. Ein axiales Strecken entlang der Wandung des Blechmantels erfolgt hier ebenfalls nicht.

Die WO 2005/065049 A2 bezieht sich auf die Herstellung eines einstückigen Stahlrades. Das Verfahren ist mehrstufig und die einzelnen Stufen werden in verschiedene formändernden Bearbeitungsstufen durchgeführt. Zunächst wird in einem ersten Werkzeug eine kurze Zylindermantelwandung durch radial druckausübende und sich axial bewegende Walzen/Rollen ber einem zylindrischen Mandrel senkrecht. Anschließend werden in einem weiteren Schritt in einem anderen Werkzweug über einem ins Innere des Zylindermantels eingefahrenen konturierten anderen Mandrel auf diesem die Formbildung der Felge und deren einzelner Abschnitte mittels anderer Walzen vorgenommen, die sich dabei auch jeweils in ihrem Arbeitsabschnitt (Felgenbett 3, Reifensitz 2 und 4) beschränkt axial bewegen müssen. Unabhängig von der Ausbildung des ursprünglichen Felgenbettes erfolgt weiterhin durch andere Rollen die Ausbildung des inneren und äußeren Felgenhorns (diese beiden Stufen sind weitere Arbeitsschritte in wiederum anderen Werkzeugen vorgeordnet). Wesentlich ist, dass dass das Felgenhorn nicht durch eine in der erstgenannten Stufe der Strecken bewirkenden Walze geformt wird, sondern zwischen lediglich radial gegeneinander angreifenden Walzen/Rollen gebildet wird, wobei zwar eine nicht arbeitende Zustellbewegung und die beiden Rollen aber lediglich radial gegeneinander drückend arbeiten.

Die DE 1 452 610 betrifft ein Verfahren zur Bildung einer sich nach außen öffnenden Hohlkehle an einem zylindrischem Rohr. Hierzu wird das Rohr in einem ersten Schritt mittels einer ersten Rolle entlang dem zylindrischen Bereich eines Mandrels gestreckt, der an seinem einen Ende eine Verjüngung aufweist. Zur Ausbildung der eigentlichen Hohlkehle greifen am freien Ende des Rohres radial von innen und von außen neben der Verjüngung des Mandrels ein Reitstockkissen und eine andere Rolle an. Auch hier sind also Streck- und Formvorgänge getrennt und werden durch unterschiedliche Werkzeuge ausgeführt.

Der Erfindung liegt die Aufgabe zugrunde, ein Verfahren und eine Vorrichtung zum Herstellen von Leichtmetallrädern zu schaffen, die unter Optimierung der Fertigung insbesondere das innere Felgenhorn besser, schneller und weniger aufwändig ausbilden.

Zur Lösung der Aufgabe sieht die Erfindung eine erfindungsgemäße Vorrichtung mit den Merkmalen des Anspruchs 1 und ein erfindungsgemäßes Verfahren mit den Merkmalen des Anspruchs 8 vor.

Die erfindungsgemäße Vorrichtung weist einen die Vorform des Rades aufnehmenden Spanndorn und Streckwalzen auf, die zunächst im äußeren Bereich (der zum Bearbeiten oben platziert ist) eines rotationssymmetrischen Mantels der Vorform angreifen. Die Streckwalzen sind bei radialer Druckausübung unter - radialer - Verdichtung und - axialer - Streckung - der Mantelwand entlang derselben bewegbar. Mittels der Streckwalzen wird so die Felge des Rades entlang des Spanndorns endgeformt.

Der Spanndorn im Inneren der Vorform des Rades bzw. im Inneren des herzustellenden Rades ist ein rotationssymmetrischer Körper und weist keine Hinterschneidungen im Mantelbereich auf, vorzugsweise erweitert sich der Spanndorn leicht konisch von der Außenseite des Rades zur Innenseite. Der Spanndorn muss daher nicht, wie dies bei Hinterschneidungen der Fall wäre, ein mehrteiliger Körper sein, dessen Einzelteile zum Entfernen des Rades von ihm dann durch zusätzliche hydraulische Befestigungselemente zurückgezogen werden müssten, was eine solche Werkzeugkonstruktion anfällig macht und auch die Präzision des Rads hinsichtlich der wichtigen Rundheit beeinträchtigen und Unwuchten verursachen kann. Der Spanndorn ragt innerhalb des herzustellenden Rades zur Innenseite bis auf die Höhe des inneren Felgenhorns, untergreift dieses aber nicht.

Die erfindungsgemäße Vorrichtung ist so ausgebildet, dass zumindest eine der seitlich am Rad angreifenden Streckwalzen die (Flow-)Formung des Radmantels über seine gesamte Höhe vornehmen, einschließlich der Formung der Außenseite des inneren Felgenhorns.

Die Umformung kann als Warm- oder auch als Kalt-Umformung erfolgen, wobei bei ersterer mit heißer Vorform und heißem Werkzeug gearbeitet wird, bei letzterer mit kalter Vorform und kaltem Werkzeug, die sich aufgrund des Bearbeitungsvorganges in gewisser Weise erwärmen. Ersteres wird insbesondere bei gegossenen Vorformen, letzteres bei geschmiedeten Vorformen eingesetzt.

Eine erfindungsgemäße Vorrichtung kann weiterhin dadurch ausgestaltet sein, dass die frei drehenden Rollen eine unter Neigungswinkel von 50° bis 70° zu einer Drehachse der Vorform geneigte Drehachse haben, wobei insbesondere der Neigungswinkel der Drehachsen der frei drehenden Rollen zur Drehachse der Vorform einstellbar ist. Weitere Ausbildungen der erfindungsgemäßen Vorrichtung sehen vor, dass die frei drehenden Rollen das zu bildende Felgenhorn mit ihrer Mantelwand untergreifen, wobei insbesondere die frei drehenden Rollen kegelstumpfförmig ausgebildet sind und/oder die Mantelwand der frei drehenden Rollen einen Winkel zwischen 20° und 40° zur Drehachse der frei drehenden Rollen einschließt. Auch kann eine ein Felgenhorn endformende Profilstreckwalze vorgesehen sein.

Das erfindungsgemäße Verfahren sieht in Weiterbildung vor, dass die frei drehenden Rollen sich um Achsen drehen, die Neigungswinkel von 50° bis 70° zur Drehachse der Vorform einschließen, wobei insbesondere die frei drehenden Rollen den unteren Rand der Vorform mit ihrem Mantel untergreifen, der einen Winkel von 20° bis 40° zur Drehachse der frei drehenden Rollen einschließt. Insbesondere kann weiterhin vorgesehen sein, dass am zwischen Streckwalzen und frei drehenden Rollen ausgebildeten Felgenhorn unter radialer Druckausübung mindestens eine Profilstreckwalze zur Endformung des Felgenhorns angreift. Durch die Erfindung wird insbesondere die Möglichkeit zu einer zügigen, genauen und optimalen Ausbildung des inneren Felgenhorns eines Leichtmetallrads geschaffen.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnung im Einzelnen erläutert ist. Dabei zeigt:
- Fig. 1: eine Seitenansicht wesentlicher Teile einer erfindungsgemäßen Vorrichtung zum Herstellen eines Leichtmetallrades - ohne Profilstreckwalze;
- Fig. 2: eine perspektivische Sicht von schräg oben auf ein Rad und wesentliche Teile der erfindungsgemäßen Vorrichtung (Profilstreckwalzen nicht sichtbar);
- Fig. 3: eine Sicht auf die wesentlichen Merkmale der erfindungsgemäßen Vorrichtung perspektivisch von unten; und
- Fig. 4: eine Teilansicht entsprechend der Fig. 1 mit am unteren oder inneren Felgenhorn angreifender Profilstreckwalze.

Die Fig. 1 und 4 zeigen ein Kraftfahrzeug-Metallrad 1 gestrichelt als Vorform und durchgezeichnet mit seiner endgültigen Kontur in Schnittdarstellung (Fig. 4 lediglich in Teildarstellung). Das Rad 1 weist eine Felge 1.1 sowie an seiner Außenseite 1a eine Radscheibe oder einen Speichenbereich 1.3 mit einer Nabe 1.4 auf. Im inneren Bereich der Radscheibe 1.3 außerhalb der Nabe 1.4 sind Durchbrüche 1.5 zur Befestigung des Rades mittels Schrauben am Fahrzeug vorgesehen. Die Felge 1.1 weist ein äußeres Felgenhorn 1.6 nahe der Radscheibe 1.3 und ein inneres Felgenhorn 1.7, der Radscheibe 1.3 abgewandt, - an der Innenseite 1b - auf.

Während der äußere Bereich der Vorform 1.8, insbesondere Radscheibe oder Speichenbereich 1.3 der Endform sehr angenähert sind, erstreckt sich der Mantel der Vorform 1.8, insbesondere in seinem inneren Bereich radial deutlich über die Endkontur des Rades hinaus. Darüber hinaus erstreckt sich der Mantel bei der Vorform 1.8 in axialer Richtung nur über einen Teil der Höhe des fertigen Rades, vorzugsweise über 50 % bis 75 %.

Weiterhin sind in den Fig. 1 bis 4 die wesentlichen Werkzeugelemente der erfindungsgemäßen Vorrichtung zum Herstellen eines solchen Metallrads, insbesondere Leichtmetallrads, aus der Vorform dargestellt, nämlich ein einfaches in die Vorform bzw. des Rad eingreifendes Werkzeug 2 in Form eines Spanndorns, mehrere an der Umfangswandung der Vorform bzw. des Rads angreifende unterschiedlich ausgebildete Streckwalzen 3, den unteren Rand des inneren bzw. unteren Felgenrands 1.5 des nahezu fertig gestellten Rades 1 untergreifende frei drehende Rollen 4 sowie mindestens eine Profilstreckwalze 5 (Fig. 3, 4). Von den Streckwalzen 3 ist lediglich die auf das Rad 1 zugerichtete Hälfte dargestellt. Die Streckwalzen 3 sind um jeweils eine sich im Wesentlichen vertikal erstreckende Drehachse drehbar.

Die Vorform des Rades 1 sitzt auf einem einfachen Werkzeug in Form eines als Rotationskörper ausgebildeten Spanndorns 2 auf, der die innere Form des Rades 1 bestimmt. Der Spanndorn 2 ist einstückig. Er weist im Umfangsbereich keine Hinterschneidungen auf und erweitert sich von der Außenseite 1a des Rades 1 zu seiner Innenseite 1b leicht konisch, damit das fertig geformte Rad leicht vom Spanndorn 2 abgenommen werden kann.

Am Außenumfang des Rades 1 greifen, über den Umfang insbesondere gleichmäßig verteilt, Streckwalzen 3 an, die, wie in der linksseitigen Überlagerungsdarstellung der Fig. 1 dargestellt, unterschiedlich ausgebildet sein können. Sie greifen zunächst im oberen Bereich der Vorform des Rades 1 an, üben dabei einen radialen Druck aus und fahren gleichzeitig entlang der Vorform des Rades nach unten, wobei sie durch die Druckausübung den späteren Radmantel oder die eigentliche Felge 1.1 des Rades 1 bildenden Teil 1.8 die Vorform des Rades nach unten strecken und gleichzeitig verdichten.

Die Vorform des Rades 1 bzw. das Rad 1 wird einerseits durch den Spanndorn 2 getragen. Dieser erstreckt sich über die gesamte Höhe des herzustellenden Rades bis zur axialen Höhe des inneren Felgenhorns 1.7, untergreift allerdings nicht den Rand, das spätere innere Felgenhorn 1.7 des Rades. Dieser wird vielmehr durch zusätzliche frei laufende Rollen 4 untergriffen. Vorzugsweise sind drei Rollen angeordnet, die gleichmäßig über den Umfang verteilt vorgesehen sind und zwar jeweils unter einer Streckwalze 3.

Zusätzlich ist, wie der Fig. 3 und insbesondere der Fig. 4 zu entnehmen ist, seitlich im Bereich des zu bildenden inneren Felgenhorns 1.7 umfangsmäßig zwischen zwei frei laufenden Walzen 4 zumindest eine Profilstreckwalze 5 vorgesehen, die durch radiale Druckausübung in ihrer am Umfang vorgesehenen Profilnut 5.1 das Profil des inneren Felgenhorns 1.7 endformt. Die drei drehenden Rollen 4 sind, wie aus der Fig. 1 ersichtlich ist, mit ihrer Drehachse 4.1 zur Drehachse 2.1 des Spanndorns 2 und damit des auf diesen drehfest aufsitzenden Rades 1 unter einem Winkel α von etwa 60° ausgerichtet. Die frei drehenden Rollen 4 sind kegelstumpfförmig ausgebildet und verjüngen sich von ihrer Unterseite zur Oberseite hin, wobei die Mantelwand 4.2 einen Winkel von 20° bis 30° zur Drehachse 4.1 einschließt. Die frei drehenden Rollen 4 greifen mit ihrer Mantelwand an der Innen-Unterseite des Rades 1 zur Ausbildung des inneren Felgenhorns 1.7 an. Die Drehachse der frei drehenden Rollen 4.1 ist in einem gewissen Grad frei einstellbar, beispielsweise zwischen 50° und 70° relativ zur Drehachse 2.1 des Spanndorns 2, so dass hierdurch die innere Stirnseite des inneren Felgenhorns 1.7 durch den Anstellwinkel der Drehachse 4.1 eingestellt werden kann.

Der Herstellungsverlauf ist im Wesentlichen der folgende:
Zunächst wird die Vorform des Rades 1 gegossen und von Anschlusszapfen befreit. Anschließend wird die Vorform auf den Spanndorn 2 aufgespannt und kann erhitzt werden, idealerweise nicht bis über 350°. Sodann verfahren die Streckwalzen 3 im oberen Bereich der Vorform gegen dieselbe und bewegen sich unter Ausübung von radialem Druck vom äußeren Felgenhorn 1.6 nach unten zum inneren Felgenhorn 1.7 und formen dabei die Felge 1.1 und im Wesentlichen die Felgenhörner 1.6, 1.7. Dabei wird das Material des Mantels des Rades einerseits zur Ausbildung der Felge nach unten in den Bereich des inneren Felgenhorns 1.7 gezogen, also gestreckt, zum anderen das Material des Rades verdichtet. Sobald durch die Streckwalzen 3 das Mantelmaterial des Rades bis unter die Unterkante des Spanndorns 2 gestreckt wurde, greifen dort die frei drehenden Walzen 4 mit ihrer Mantelwand 4.2 an, während die Profilstreckwalze 4.5 in den Zwischenraum zwischen zwei frei drehenden Walzen 4 eingreift, radialen Druck ausübt und in ihrer Profilnut 5.1 das innere Felgenhorn 1.7 aus- und endformt.

## Patentansprüche

1. Vorrichtung zum Herstellen eines Leichtmetallrades (1) aus einer Vorform, mit einer rotationssymmetrischen Mantelausbildung, wobei die Vorform einen sich in axialer Richtung nur über einen Teil der Höhe des fertigen Rades (1) erstreckenden Mantel aufweist, der sich in seinem inneren, dem äußeren Bereich des Rades (1) abgewandten Bereich radial über die Endkontur des Rades (1) hinaus erstreckt, mit einem Spanndorn (2) zum Aufsetzen der Vorform, mit am Felgenbereich der Vorform angreifenden Streckwalzen (3), die einen radialen Druck auf die Umfangswand ausüben und sich entlang dieser in Achsrichtung derart bewegen, dass mittels der Streckwalzen (3) durch Strecken von Material des Mantels des Rades (1) eine Felge (1.1) des Rades (1) endgeformt wird, **dadurch gekennzeichnet, dass** unterhalb der Streckwalzen (3) frei drehbare Rollen (4) unter gleichen Umfangswinkeln wie die Streckwalzen angeordnet sind, zur Ausbildung eines inneren Felgenhorns (1.7) angeordnet sind, dass die frei drehbaren Rollen (4), die Vorform im Bereich des zu bildenden Felgenhorns (1.7) mit ihrer Mantelwand (4.2) untergreifen und dass die Streckwalzen unter Strecken von Vorformmaterial gegen die frei drehbaren Rollen (4) mit diesen zur Ausbildung eines inneren Felgenhorns (1.7) des Rades (1) zusammenwirken.

2. Vorrichtung nach Anspruch 1, **dadurch gekennzeichnet, dass** die frei drehenden Rollen (4) eine unter Neigungswinkel (α) von 50° bis 70° zu einer Drehachse (2.1) der Vorform geneigte Drehachse (4.1) haben.

3. Vorrichtung nach Anspruch 2, **dadurch gekennzeichnet, dass** der Neigungswinkel (α) der Drehachsen (4.1) der frei drehenden Rollen zur Drehachse (2.1) der Vorform einstellbar ist.

4. Vorrichtung nach einem der vorangehenden Ansprüche, **dadurch gekennzeichnet, dass** die frei drehenden Rollen (4) das zu bildende Felgenhorn (1.7) mit ihrer Mantelwand (4.2) untergreifen.

5. Vorrichtung nach einem der vorangehenden Ansprüche, **dadurch gekennzeichnet, dass** die frei drehenden Rollen (4) kegelstumpfförmig ausgebildet sind.

6. Vorrichtung nach Anspruch 5, **dadurch gekennzeichnet, dass** die Mantelwand (4.2) der frei drehenden Rollen (4) einen Winkel zwischen 20° und 40° zur Drehachse (4.1) der frei drehenden Rollen (4) einschließt.

7. Vorrichtung nach einem der vorangehenden Ansprüche, **gekennzeichnet durch** zumindest eine ein Felgenhorn (1.7) endformende Profilstreckwalze (5).

8. Verfahren zum Herstellen eines Metallrades mittels Streckwalzen aus einer Vorform, wobei die Vorform einen sich in axialer Richtung nur über einen Teil der Höhe des fertigen Rades erstreckenden Mantel aufweist, der sich in seinem inneren, dem äußeren Bereich des Rades abgewandten Bereich radial über die Endkontur des Rades hinaus erstreckt, wobei die Vorform des herzustellenden Metallrades (1) auf einen Spanndorn (2) aufgesetzt wird, wobei im oberen Bereich des rotationssymmetrischen Mantels der Vorform Streckwalzen (3) unter radialer Druckausübung angreifen, wobei die Streckwalzen sich entlang der Mantelwand der Vorform mit einer Hauptbewegungskomponente parallel zur Drehachse bewegen und dabei die Mantelwand der Vorform unter Verdichten in axialer Richtung des Radmantels zu einer Felge strecken, wobei die Vorform von Mantelwänden (4.2) frei drehender Rollen (4) untergriffen wird, die unter gleichen Umfangswinkeln wie die Streckwalzen (3) um den Umfang der Vorform angeordnet sind, und wobei die Streckwalzen (3) zusammen mit den frei drehenden Rollen (4) durch Strecken von Vorformmaterial gegen die untergreifenden frei drehenden Rollen (4), ein inneres Felgenhorn (1.7) ausbilden.

9. Verfahren nach Anspruch 8, **dadurch gekennzeichnet, dass** die frei drehenden Rollen (4) sich um Achsen drehen, die Neigungswinkel von 50° bis 70° zur Drehachse (2.1) der Vorform einschließen.

10. Verfahren nach Anspruch 8 oder 9, **dadurch gekennzeichnet, dass** die frei drehenden Rollen (4) den unteren Rand der Vorform mit ihrem Mantel (4.2) untergreifen, der einen Winkel von 20° bis 40° zur Drehachse (4.1) der frei drehenden Rollen (4) einschließt.

11. Verfahren nach einem der Ansprüche 8 bis 10, **dadurch gekennzeichnet, dass** am zwischen Streckwalzen (3) und frei drehenden Rollen (4) ausgebildeten Felgenhorn (1.7) unter radialer Druckausübung mindestens eine Profilstreckwalze (5) zur Endformung des Felgenhorns (1.7) angreift.

## Claims

1. A device for manufacturing a light-metal wheel (1) from a pre-form with a rotationally symmetrical jacket, wherein the pre-form has a jacket which in the axial direction only extends over a part of the height of the final wheel (1) and which, in its inner area facing away from the outer area of the wheel (1), extends radially beyond the final contour of the wheel (1), with a clamping mandrel (2) for the pre-form to be placed on with stretching rolls (3) engaging on the rim region of the pre-form, applying a radial pressure to the circumferential wall and moving along it in axial direction in such a way that by means of the stretching rolls (3) and by stretching of jacket material of the wheel (1) a rim (1.1) of the wheel (1) is end-formed, **characterised in that** freely rotating rolls (4) for creating an inner rim flange (1.7) are arranged underneath the stretching rolls (3) at the same circumferential angles as the stretching rolls (3), that the freely rotating rolls (4) reach under the pre-form at the area of the inner rim flange (1.7) to be created and that the stretching rolls (3) cooperate with the freely rotating rolls (4) for forming the inner rim flange (1.7) of the wheel (1) by stretching of pre-form material against the freely rotating rolls (4).

2. The device according to Claim 1, **characterised in that** the freely rotating rolls (4) have an axis of rotation (4.1) inclined at an angle of inclination (α) from 50° to 70° to an axis of rotation (2.1) of the pre-form.

3. The device according to Claim 2, **characterised in that** the angle of inclination (α) of the axes of rotation (4.1) of the freely rotating rolls is adjustable to the axis of rotation (2.1) of the pre-form.

4. The device according to one of the preceding claims, **characterised in that** the freely rotating rolls (4) reach under the rim flange (1.7) to be formed with their jacket wall (4.2).

5. The device according to one of the preceding claims, **characterised in that** the freely rotating rolls (4) are designed in the shape of a truncated cone.

6. The device according to Claim 5, **characterised in that** the jacket wall (4.2) of the freely rotating rolls (4) form an angle between 20° and 40° to the axis of rotation (4.1) of the freely rotating rolls (4).

7. The device according to one of the preceding claims, **characterised by** at least one profile stretching roll (5) end-forming a rim flange (1.7).

8. A method for manufacturing a metal wheel by stretching rolls from a pre-form, wherein the pre-form has a jacket which in the axial direction only extends over a part of the height of the final wheel and which, in its inner area facing away from the outer area of the wheel, extends radially beyond the final contour of the wheel, wherein the pre-form of the metal wheel (1) to be manufactured is placed on a clamping mandrel (2), wherein stretching rolls (3) engage in the upper region of a rotation-symmetrical jacket of the pre-form with the exertion of radial pressure, and move along the jacket wall of the pre-form with a main component of movement being parallel to the axis of rotation, thereby compressing in axial direction and stretching the jacket wall of the pre-form to form a rim wherein the pre-form is gripped from below by circumferential walls (4.2) of freely rotating rolls (4) which are arranged at the same circumferential angles as the stretching rolls (3) around the circumference of the pre-form and wherein the stretching rolls (3) together with the freely rotating rolls (4) form an inner rim flange (1.7) by stretching pre-form material against the freely rotating rolls (4) gripping the pre-form from below.

9. The method according to Claim 8, **characterised in that** the freely rotating rolls (4) rotate about axes which form an angle of inclination of 50° to 70° to the axis of rotation (2.1) of the pre-form.

10. The method according to Claim 8 or 9, **characterised in that** the freely rotating rolls (4) grip the lower edge of the pre-form from below by their jacket (4.2), which forms an angle of 20° to 40° to the axis of rotation (4.1) of the freely rotating rolls (4).

11. The method according to one of Claims 8 to 10, **characterised in that** at least one profile stretching roll (5) engages the rim flange (1.7) formed between stretching rolls (3) and freely rotating rolls (4) by the exertion of radial pressure for end-forming the rim flange (1.7).

## Revendications

1. Dispositif de fabrication d'une roue en métal léger (1) à partir d'une préforme, avec une formation d'enveloppe symétrique en rotation, la préforme comportant une enveloppe s'étendant dans la direction axiale uniquement sur une partie de la hauteur de la roue (1) finie qui s'étend dans le plan radial, dans sa zone intérieure opposée à la zone extérieure de la roue (1), au-delà du contour d'extrémité de la roue (1), avec un mandrin de serrage (2) à placer sur la préforme, avec des cylindres étireurs (3) s'accrochant au niveau de la zone de jante de la préforme et exerçant une pression radiale sur la paroi périphérique et se déplaçant le long de celle-ci dans la direction axiale de telle sorte qu'une jante (1.1) de la roue (1) soit formée à l'extrémité à l'aide des cylindres étireurs (3) par le biais de tronçons de matière de l'enveloppe de la roue (1), **caractérisé en ce que** des rouleaux (4) pouvant tourner librement en dessous des cylindres étireurs (3) sont disposés sous les mêmes angles périphériques que les cylindres étireurs afin de former un rebord intérieur de jante (1.7), que les rouleaux (4) pouvant tourner librement agrippent avec leur paroi d'enveloppe (4.2) par-dessous la préforme dans la zone du rebord de jante (1.7) à former et que les cylindres étireurs interagissent avec celui-ci, sur les tronçons de matière de préforme, contre les rouleaux (4) pouvant pivoter librement, pour former un rebord intérieur de jante (1.7) de la roue (1).

2. Dispositif selon la revendication 1, **caractérisé en ce que** les rouleaux (4) pouvant tourner librement ont un axe de rotation (4.1) incliné selon un angle d'inclinaison (α) de 50° à 70° par rapport à un axe de rotation (2.1) de la préforme.

3. Dispositif selon la revendication 2, **caractérisé en ce que** l'angle d'inclinaison (α) des axes de rotation (4.1) des rouleaux pouvant tourner librement peut être réglé par rapport à l'axe de rotation (2.1) de la préforme.

4. Dispositif selon l'une quelconque des revendications précédentes, **caractérisé en ce que** les rouleaux (4) pouvant tourner librement agrippent par-dessus le rebord de jante (1.7) à former avec leur paroi d'enveloppe (4.2).

5. Dispositif selon l'une quelconque des revendications précédentes, **caractérisé en ce que** les rouleaux (4) pouvant tourner librement sont réalisés en forme de tronc de cône.

6. Dispositif selon la revendication 5, **caractérisé en ce que** la paroi d'enveloppe (4.2) des rouleaux (4) pouvant tourner librement incluent un angle compris entre 20° et 40° par rapport à l'axe de rotation (4.1) des rouleaux (4) pouvant tourner librement.

7. Dispositif selon l'une quelconque des revendications précédentes, **caractérisé par** la présence d'au moins un rouleau d'étirement de profilé (5) formant à l'extrémité un rebord de jante (1.7).

8. Procédé de fabrication d'une roue métallique à partir d'une préforme à l'aide de cylindres étireurs, la préforme comportant une enveloppe s'étendant dans la direction axiale uniquement sur une partie de la hauteur de la roue finie et s'étendant dans sa zone intérieure opposée à la zone extérieure de la roue, dans le plan radial au-delà du contour d'extrémité de la roue, la préforme de la roue métallique (1) à fabriquer étant placée sur un mandrin de serrage (2), des cylindres étireurs (3) s'accrochant sous l'effet d'une pression radiale dans la zone supérieure de l'enveloppe symétrique en rotation de la préforme, les cylindres étireurs se déplaçant parallèlement à l'axe de rotation le long de la paroi d'enveloppe de la préforme avec une composante de mouvement principale et déplaçant ainsi la paroi d'enveloppe de la préforme en étanchéifiant dans la direction axiale l'enveloppe de roue pour former une jante, la préforme étant prise par-dessous par les parois d'enveloppe (4.2) des rouleaux (4) pouvant tourner librement et disposés selon les mêmes angles périphériques que les cylindres étireurs (3) autour de la périphérie de la préforme et les cylindres étireurs (3) formant conjointement avec les rouleaux (4) pouvant tourner librement un rebord intérieur de jante (1.7) à travers les tronçons de matière de préforme, contre les rouleaux (4) pouvant tourner librement s'agrippant par dessous.

9. Procédé selon la revendication 8, **caractérisé en ce que** les rouleaux (4) pouvant tourner librement tournent autour des axes de rotation incluant des angles d'inclinaison de 50° à 70° par rapport à l'axe de rotation (2.1) de la préforme.

10. Procédé selon la revendication 8 ou 9, **caractérisé en ce que** les rouleaux (4) pouvant tourner librement prennent par-dessous le bord inférieur de la préforme avec leur enveloppe (4.2) formant un angle de 20° à 40° par rapport à l'axe de rotation (4.1) des rouleaux (4) pouvant tourner librement.

11. Procédé selon l'une quelconque des revendications 8 à 10, **caractérisé en ce que** le rebord de jante (1.7) réalisé entre les cylindres étireurs (3) et les rouleaux (4) pouvant tourner librement accroche au moins un rouleau d'étirement de profilé (5) sous l'effet d'une pression radiale pour réaliser le moulage final du rebord de jante (1.7).
